# FASCICULE DE BREVET EUROPEEN

(11) **EP 0 790 753 B1**
(45) Date de publication et mention de la délivrance du brevet: **28.01.2004**
(21) Numéro de dépôt: 97400248.7
(22) Date de dépôt: 05.02.1997
(51) Int. Cl.: H04S 3/00

(54) **Système de spatialisation sonore, et procédé pour sa mise en oeuvre**
System für Raumklangeffekt und Verfahren dafür
System for sound spatial effect and method therefor

(30) Priorité: 13.02.1996 FR 9601740
(43) Date de publication de la demande: 20.08.1997
(73) Titulaire: THALES AVIONICS S.A., 78141 Vélizy Villacoublay Cédex (FR)
(72) Inventeur: Courneau, Maîté, Thomson-CSF SCPI, 94117 Arcueil Cedex (FR); Gulli, Christian, Thomson-CSF SCPI, 94117 Arcueil Cedex (FR); Raynaud, Gérard, Thomson-CSF SCPI, 94117 Arcueil Cedex (FR)
(74) Mandataire: Chaverneff, Vladimir

(56) Documents cités:
- EP-A- 0 664 660
- WO-A-90/07172
- WO-A-94/01933
- FR-A- 2 633 125
- US-A- 4 700 389
- US-A- 5 438 623

## Description

La présente invention se rapporte à un procédé de personnalisation d'un système de spatialisation sonore ainsi qu'un système de personnalisation d'un système de spatialisation sonore.

Un pilote d'avion, en particulier d'avion de chasse, porte un casque stéréophonique qui lui restitue non seulement les communications radiophoniques, mais également des alarmes diverses et des communications de bord. Les radiocommunications peuvent se contenter d'une restitution stéréophonique, ou même monophonique, tandis que les alarmes et les communications de bord ne peuvent être localisées par rapport au pilote (ou au copilote...).

La présente invention a pour objet un système de communication audiophonique, qui permette de discriminer facilement la localisation d'une source sonore déterminée, en particulier dans le cas de l'existence de plusieurs sources sonores à proximité de l'utilisateur.

On connaît d'après les documents EP-A-0 664 660 et US-A-5 438 623 un dispositif de reproduction sonore stéréo et un dispositif de spatialisation sonore, mais ces documents ne décrivent aucun moyen de personnalisation pour l'optimisation de la spatialisation sonore.

Le procédé de personnalisation conforme à l'invention est un procédé de personnalisation d'un système de spatialisation sonore, par estimation des fonctions de transfert de tête de l'utilisateur caractérisé par le fait que l'on mesure ces fonctions en un nombre fini de points de l'espace l'environnant, en deux séries de relevés, la première consistant à effectuer un échantillonnage spatial en plaçant une source sonore en différents points d'une sphère au centre de laquelle on dispose une paire de microphones dont la distance mutuelle est de l'ordre de la largeur de la tête du sujet dont on désire recueillir les fonctions de transfert de tête, la seconde série de relevés étant effectuée avec le sujet placé de telle sorte que ses oreilles soient situées à l'emplacement des microphones, le sujet étant muni de bouchons d'oreilles obturateurs individualisés dans lesquels sont placés des microphones miniatures, puis par interpolation des valeurs ainsi mesurées à calculer les fonctions de transfert de tête, pour chacune des deux oreilles de l'utilisateur, au point de l'espace où se trouve la source sonore, et à créer un signal spatialisé à partir du signal monophonique à traiter en le convoluant avec chacune des deux fonctions de transfert ainsi estimées.

On peut ainsi "personnaliser" les filtres de convolution pour chaque utilisateur du système mettant en oeuvre ce procédé. Chaque utilisateur pourra alors localiser de la meilleure façon possible la source sonore virtuelle restituée par son équipement audiophonique.

Le système de personnalisation conforme à l'invention est un système de personnalisation d'un système de spatialisation de sources sonores produisant chacune des canaux monophoniques, comportant, pour chaque canal monophonique à spatialiser, un processeur binaural à deux voies de filtres de convolution combinés linéairement dans chaque voie, ce (s) processeur (s) étant relié (s) à un dispositif orienteur de calcul de localisation spatiale des sources sonores, lui-même relié à au moins un dispositif de localisation, caractérisé par le fait qu'il comporte un outillage de mesure de fonction de transfert de tête installé dans une chambre anéchoïque comprenant un rail semi-circulaire monté sur un pivot motorisé, sur lequel se déplace un haut-parleur relié à une source sonore, une paire de microphones étant placée au centre de la sphère décrite par le rail, la distance séparant les microphones étant de l'ordre de la largeur de la tête de l'utilisateur du système. signal monophonique à traiter en le convoluant avec chacune des deux fonctions de transfert ainsi estimées. On peut ainsi "personnaliser" les filtres de convolution pour chaque utilisateur du système mettant en oeuvre ce procédé. Chaque utilisateur pourra alors localiser de la meilleure façon possible la source sonore virtuelle restituée par son équipement audiophonique.

La présente invention sera mieux comprise à la lecture de la description détaillée d'un mode de réalisation, pris à titre d'exemple non limitatif et illustré par le dessin annexé sur lequel :
- la figure 1 est un bloc-diagramme d'un système de spatialisation sonore,
- la figure 2 est un schéma explicatif de l'interpolation spatiale réalisée suivant le procédé de l'invention
- la figure 3 est un bloc-diagramme fonctionnel des principaux circuits de spatialisation, et
- la figure 4 est une vue simplifiée de l'appareillage de recueil des fonctions de transfert de tête conformément au procédé de l'invention.

L'invention est décrite ci-dessous en référence à un système audiophonique d'avion, en particulier d'avion de combat, mais il est bien entendu qu'elle n'est pas limitée à une telle application, et qu'elle peut être mise en oeuvre aussi bien dans d'autres types de véhicules (terrestres ou maritimes) que dans des installations fixes. L'utilisateur de ce système est, dans le cas présent, le pilote d'un avion de combat, mais il est bien entendu qu'il peut y avoir simultanément plusieurs utilisateurs, en particulier s'il s'agit d'un avion de transport civil, des dispositifs particuliers à chaque utilisateur étant prévus en nombre correspondant.

Le module 1 de spatialisation représenté sur la figure 1 a pour rôle de faire entendre des signaux sonores (tonalités, parole, alarmes, ...) à l'aide d'un casque stéréophonique de telle sorte qu'ils soient perçus par l'auditeur comme s'ils provenaient d'un point particulier de l'espace, ce point pouvant être la position effective de la source sonore ou bien une position arbitraire. Ainsi, par exemple, le pilote d'un avion de combat entend la voix de son copilote comme si elle provenait effectivement de derrière lui, ou bien une alerte sonore d'attaque de missile est positionnée spatialement au point d'arrivée de la menace. En outre, la position de la source sonore évolue en fonction des mouvements de la tête du pilote et des mouvements de l'avion : par exemple une alarme générée à l'azimut "3 heures" doit se retrouver à "midi" si le pilote tourne la tête de 90 degrés vers la droite.

Le module 1 est par exemple relié à un bus numérique 2 duquel il reçoit des informations fournies par : un détecteur de position de tête 3, une centrale inertielle 4 et/ou un dispositif de localisation tel qu'un goniomètre, un radar, ..., des dispositifs de contre-mesures 5 (détection des menaces extérieures telles que des missiles) et un dispositif de gestion d'alarmes 6 (signalant en particulier des pannes d'instruments ou d'équipements de l'avion).

Le module 1 comporte un interpolateur 7 dont l'entrée est reliée au bus 2 auquel sont reliées différentes sources sonores (microphones, alarmes, ...). En général, ces sources sont échantillonnées à des fréquences relativement faibles (6, 12 ou 24 kHz par exemple). L'interpolateur 7 permet d'élever ces fréquences à un commun multiple, par exemple 48 kHz dans le cas présent, fréquence nécessaire aux processeurs situés en aval. Cet interpolateur 7 est relié à n processeurs binauraux, référencés 8 dans leur ensemble, n étant le nombre maximal de voies à spatialiser simultanément. Les sorties des processeurs 8 sont reliées à un additionneur 9 dont la sortie constitue la sortie du module 1. Le module 1 comporte également dans la liaison entre au moins une sortie de l'interpolateur 7 et l'entrée du processeur correspondant de l'ensemble 8 un additionneur 10 dont l'autre entrée est reliée à la sortie d'un dispositif 11 d'illustration sonore complémentaire.

Ce dispositif 11 produit un signal sonore couvrant en particulier les fréquences élevées (par exemple de 5 à 16 kHz) du spectre audio. Il complète ainsi la bande passante utile du canal de transmission auquel son signal de sortie est ajouté. Ce canal de transmission peut être avantageusement un canal radio, mais il est bien entendu que tout autre canal peut être ainsi complété, et que plusieurs canaux peuvent être complétés dans un même système, en prévoyant un nombre correspondant d'additionneurs tels que 10. En effet, les radiocommunications utilisent des bandes passantes réduites (3 à 4 kHz en général). Une telle largeur de bande est insuffisante pour une spatialisation correcte du signal sonore. Des tests ont montré que les fréquences élevées (supérieures à 14 kHz environ), situées au-delà de la limite du spectre vocal, permettent une meilleure localisation de la provenance du son. Le dispositif 11 est alors un dispositif d'élargissement de bande passante. Le signal sonore complémentaire peut par exemple être un bruit de fond caractéristique d'une liaison radio. Le dispositif 11 peut être également, par exemple, un dispositif simulant le comportement acoustique d'une salle, d'un édifice..., ou un dispositif simulant un effet Doppler, ou bien encore un dispositif produisant différents symboles sonores correspondant chacun à une source ou à une alarme déterminée.

Les processeurs 8 génèrent chacun, un signal de type stéréophonique à partir du signal monophonique provenant de l'interpolateur 7 auquel est additionné le cas échéant, le signal du dispositif 11, en tenant compte des données fournies par le détecteur 3 de position de la tête du pilote.

Le module 1 comporte également un dispositif 12 de gestion des sources à spatialiser suivi d'un orienteur 13 à n entrées (n étant défini ci-dessus) commandant les n différents processeurs de l'ensemble 8. Le dispositif 13 est un calculateur calculant, à partir des données fournies par le détecteur de position de la tête du pilote, l'orientation de l'avion par rapport au repère terrestre (fourni par la centrale inertielle de l'avion) et la localisation de la source, les coordonnées dans l'espace du point d'où doivent sembler provenir les sons émis par cette source.

Si l'on veut spatialiser simultanément, en n2 points distincts de l'espace (avec n2≤n) n2 sources distinctes, on utilise avantageusement, en tant que dispositif 13, un orienteur à n2 entrées calculant séquentiellement les coordonnées de chaque source à spatialiser. Du fait que le nombre de sources sonores que peut distinguer un observateur moyen est généralement de quatre, n2 est avantageusement égal à quatre au maximum.

A la sortie de l'additionneur 9, on obtient une seule voie à deux canaux (gauche et droit) qui est transmise via le bus 2 à des circuits d'écoute audio 14.

Le dispositif 12 de gestion des n sources à spatialiser est un calculateur qui reçoit, via le bus 2, des informations concernant les caractéristiques des sources à spatialiser (site, gisement et distance par rapport au pilote), des critères de personnalisation au choix de l'utilisateur et des informations de priorité (menaces, alarmes, communications radio importantes, ...). Le dispositif 12 reçoit du dispositif 4 des informations concernant l'évolution de la localisation de certaines sources (ou de toutes les sources, le cas échéant). A partir de ces informations, le dispositif 12 sélectionne la source (ou au maximum les n2 sources) à spatialiser.

De façon avantageuse, on utilise un lecteur 15 de carte à mémoire 16 pour le dispositif 1 afin de personnaliser la gestion des sources sonores par le dispositif 12. Le lecteur 15 est relié au bus 2. La carte 16 contient alors les caractéristiques du filtrage réalisé par les pavillons des oreilles de chaque utilisateur. Dans le mode de réalisation préféré, il s'agit d'un ensemble de couples de filtres numériques (c'est-à-dire des coefficients représentant leurs réponses impulsionnelles) correspondant aux filtrages acoustiques "oreille gauche" et "oreille droite" réalisés pour divers points de l'espace environnant l'utilisateur. La base de données ainsi constituée est chargée, via le bus 2, dans la mémoire associée aux différents processeurs 8.

Les processeurs 8 comportent chacun essentiellement deux voies (dites "oreille gauche" et "oreille droite") de filtrage par convolution. Plus précisément, le rôle de chacun des processeurs 8 est d'une part de calculer par interpolation les fonctions de transfert de tête (droite et gauche) au point en lequel sera placée la source, d'autre part de créer le signal spatialisé sur deux canaux à partir du signal monophonique original.

Le recueil des fonctions de transfert de tête impose un échantillonnage spatial : ces fonctions de transfert ne sont mesurées qu'en un nombre fini de points (de l'ordre de 100). Or pour "spatialiser" correctement un son, il faudrait connaître les fonctions de transfert au point origine de la source, déterminé par l'orienteur 13. Il faut donc se contenter d'une estimation de ces fonctions: cette opération est réalisée par une interpolation "barycentrique" des quatre couples de fonctions associées aux quatre points de mesure les plus proches du point de l'espace calculé.

Ainsi, comme représenté schématiquement en figure 2, on effectue des mesures en différents points de l'espace régulièrement espacés en site et en gisement et situés sur une même sphère. On a représenté en figure 2 une partie de la "grille" G ainsi obtenue pour les points Pm, Pm+1, Pm+2, ... Pp, Pp+1, .... Soit un point P de ladite sphère, déterminé par l'orienteur 13 comme étant situé dans la direction de la source sonore à "spatialiser". Ce point P est à l'intérieur du quadrilatère curviligne délimité par les points Pm+1, Pm+2, Pn+1, Pn+2. On effectue donc l'interpolation barycentrique pour la position de P par rapport à ces quatre points. Les différents équipements déterminant l'orientation de la source sonore et l'orientation et l'emplacement de la tête de l'utilisateur fournissent leurs données respectives toutes les 20 ou 40 ms (ΔT), c'est-à-dire que tous les Δ T un couple de fonctions de transfert est disponible. Afin d'éviter des "sauts" audibles lors de la restitution (lorsque l'opérateur modifie l'orientation de sa tête, il doit percevoir un son sans coupure), le signal à spatialiser est en fait convolué par une paire de filtres obtenue par interpolation "temporelle" réalisée entre les filtres de convolution interpolés spatialement aux instants T et T+ΔT. Il ne reste alors qu'à convertir les signaux numériques ainsi obtenus en analogique avant leur restitution dans les écouteurs de l'utilisateur.

Sur le diagramme de la figure 3, qui se rapporte à une voie à spatialiser, on a représenté les différents capteurs d'attitude (de position) mis en oeuvre. Ce sont : un capteur 17 d'attitude de tête, un capteur 18 d'attitude de la source sonore, et un capteur 19 d'attitude du mobile porteur (avion par exemple). Les informations de ces capteurs sont fournies à l'orienteur 13, qui détermine à partir de ces informations la position spatiale de la source par rapport à la tête de l'utilisateur (en ligne de visée et en distance). L'orienteur 13 est relié à une base de données 20 (incluse dans la carte 16) dont il commande le chargement vers les processeurs 8 des fonctions de transfert "gauche" et "droite" des quatre points les plus proches de la position de la source (voir figure 2), ou éventuellement du point de mesure (si la position de la source coïncide avec celle de l'un des points de mesure de la grille G). Ces fonctions de transfert sont soumises à une interpolation spatiale en 21, puis à une interpolation temporelle en 22, et les valeurs résultantes sont convoluées en 23 avec le signal 24 à spatialiser. Bien entendu, les fonctions 21 et 23 sont réalisées par le même interpolateur (interpolateur 7 de la figure 1), et les convolutions sont réalisées par le processeur binaural 8 correspondant à la voie spatialisée. Après convolution, on effectue une conversion numérique-analogique, en 25, et la restitution sonore (amplification et envoi à un casque stéréophonique) en 26. Bien entendu, les opérations 20 à 23 et 25, 26 se font séparément pour la voie gauche et pour la voie droite.

Les filtres de convolution "personnalisés" constituant la base de données précédemment évoquée sont établis à partir de mesures faisant appel à un procédé décrit ci-dessous en référence à la figure 4.

Dans une chambre anéchoïque, est installé un outillage mécanique automatisé 27 se composant d'un rail semi-circulaire 28 monté sur un pivot motorisé 29 fixé au sol de cette chambre. Le rail 28 est disposé verticalement, de façon que ses extrémités soient sur la même perpendiculaire. Sur ce rail 28, se déplace un support 30 sur lequel est monté un haut-parleur large bande 31. Ce dispositif permet de placer le haut-parleur en n'importe quel point de la sphère définie par le rail lorsque celui-ci effectue une rotation de 360 degrés autour d'un axe vertical passant par le pivot 29. La précision du positionnement du haut-parleur est d'un degré en site et en gisement, par exemple.

Une première série de relevés est effectuée: le haut-parleur 31 est placé successivement en X points de la sphère, c'est-à-dire que l'espace est "discrétisé": il s'agit d'un échantillonnage spatial. En chaque point de mesure, un code pseudo-aléatoire est généré et restitué par le haut-parleur 31. Le signal sonore émis est capté par une paire de microphones de référence placée au centre 32 de la sphère (la distance séparant les microphones est de l'ordre de la largeur de la tête du sujet dont on désire recueillir les fonctions de transfert), afin de mesurer la pression acoustique résultante en fonction de la fréquence.

On effectue ensuite une seconde série de relevés: la méthode est la même mais cette fois, le sujet est placé de telle sorte que ses oreilles soient situées à l'emplacement des microphones (le sujet contrôle la position de sa tête par retour vidéo). Le sujet est muni de bouchons d'oreille obturateurs individualisés dans lesquels sont placés des microphones miniatures. L'obturation complète du conduit présente les avantages suivants : l'oreille est acoustiquement protégée, et le réflexe stapédien (inexistant dans ce cas) ne vient pas modifier l'impédance acoustique de l'ensemble.

Pour chaque position du haut-parleur, pour chaque oreille, après compensation des réponses des microphones miniatures et du haut-parleur, on effectue le rapport des pressions acoustiques en fonction de la fréquence, mesurées dans les deux expériences précédentes. On obtient ainsi X couples (oreille gauche, oreille droite) de fonctions de transfert.

Selon la technique de convolution utilisée, la base de données des fonctions de transfert peut être constituée soit de couples de réponses en fréquence (convolution par multiplication dans le domaine fréquentiel) soit de couples de réponses impulsionnelles (convolution temporelle classique), transformées de Fourier inverses des précédentes.

L'utilisation d'un signal obtenu par génération d'un code binaire pseudo-aléatoire permet de disposer d'une réponse impulsionnelle de grande dynamique avec un niveau sonore émis moyen (70 dBa par exemple).

L'emploi des sources acoustiques émettant des signaux binaires pseudo-aléatoires tend à se généraliser dans la technique de mesure de réponse impulsionnelle, surtout en ce qui concerne la caractérisation d'un local acoustique par la méthode de corrélation.

Outre leurs caractéristiques (fonction d'autocorrélation) et leurs propriétés particulières qui se prêtent à des optimisations (transformée d'Hadamard), ces signaux rendent acceptable l'hypothèse de linéarité du système acoustique de recueil. Ils permettent également de s'affranchir des variations d'impédance acoustique de la chaîne ossiculaire par réflexe stapédien, en limitant le niveau d'émission (70 dBa). De préférence, on produit des signaux binaires pseudo-aléatoires à séquence de longueur maximale. L'avantage des séquences à longueur maximale réside dans leurs caractéristiques spectrales (bruit blanc) et leur mode de génération qui permet une optimisation du processeur de traitement.

Les principes de mesure à l'aide de signaux binaires pseudo-aléatoires mis en oeuvre par la présente invention sont par exemple décrits dans les ouvrages suivants :
- J.K.Holmes : "Coherent spread spectrum systems". Wiky Interscience
- J. Borish and J. B. Angell : "An efficient algorithm for measuring the impulse response using pseudorandom noise" J. Audio Eng. Soc., Vol. 31, n° 7, July/August 1983.
- L. Otshudi, J.P. Quilhot : "Considérations sur les propriétés énergétiques des signaux binaires pseudo-aléatoires et sur leur utilisation comme excitateurs acoustiques". Acustica Vol. 90, pp 76-81, 1990.

Ils ne sont donc rappelés que brièvement ici.

A partir de la génération des séquences pseudo-aléatoires, on réalise les fonctions principales suivantes :
- génération d'un signal de référence et enregistrement concomitant des deux voies microphoniques,
- calcul de la réponse impulsionnelle du trajet acoustique, (diffraction)
- calcul de certains critères (gain de chaque voie, ordre du moyennage, niveau numérique de sortie, indicateur de stockage, mesure du retard binaural des 2 voies par corrélation, décalage pour simuler les retards géométriques, ...)
- visualisation des résultats, échogrammes, courbe de décroissance, sortie sur imprimante.

La réponse impulsionnelle est obtenue sur la durée (2n-1)/fe où N est l'ordre de la séquence et où fe est la fréquence d'échantillonnage. Il revient à l'expérimentateur de choisir un couple de valeurs (ordre de la séquence, fe) suffisant afin d'avoir toute la décroissance utile de la réponse.

Le dispositif de spatialisation sonore décrit ci-dessus permet d'augmenter l'intelligibilité des sources sonores qu'il traite, de diminuer le temps de réaction de l'opérateur vis-à-vis des signaux d'alarmes, d'alertes ou d'autres indicateurs sonores, dont les sources semblent être situées respectivement en différents points de l'espace, donc plus faciles à discriminer entre elles et plus faciles à classer par ordre d'importance ou d'urgence.

## Revendications

1. Procédé de personnalisation d'un système de spatialisation sonore, par estimation des fonctions de transfert de tête de l'utilisateur **caractérisé par le fait que** l'on mesure ces fonctions en un nombre fini de points de l'espace l'environnant, en deux séries de relevés, la première consistant à effectuer un échantillonnage spatial en plaçant une source sonore en différents points d'une sphère au centre de laquelle on dispose une paire de microphones dont la distance mutuelle est de l'ordre de la largeur de la tête du sujet dont on désire recueillir les fonctions de transfert de tête, la seconde série de relevés étant effectuée avec le sujet placé de telle sorte que ses oreilles soient situées à l'emplacement des microphones, le sujet étant muni de bouchons d'oreilles obturateurs individualisés dans lesquels sont placés des microphones miniatures, puis par interpolation des valeurs ainsi mesurées à calculer les fonctions de transfert de tête, pour chacune des deux oreilles de l'utilisateur, au point de l'espace où se trouve la source sonore, et à créer un signal spatialisé à partir du signal monophonique à traiter en le convoluant avec chacune des deux fonctions de transfert ainsi estimées.

2. Procédé selon la revendication 1, **caractérisé en ce que** l'interpolation comporte une phase d'interpolation spatiale et une phase d'interpolation temporelle.

3. Procédé selon la revendication 1 ou 2, **caractérisé en ce que** la source sonore émet un signal binaire pseudo-aléatoire.

4. Procédé selon l'une quelconque des revendications 1 à 3, **caractérisé en ce que** l'on estime les fonctions de transfert de tête en environ 100 points.

5. Système de personnalisation d'un système de spatialisation de sources sonores produisant chacune des canaux monophoniques, comportant, pour chaque canal monophonique à spatialiser, un processeur binaural (8) à deux voies de filtres de convolution combinés linéairement dans chaque voie, ce (s) processeur (s) étant relié (s) à un dispositif orienteur (13) de calcul de localisation spatiale des sources sonores, lui-même relié à au moins un dispositif de localisation (3, 4, 12) **caractérisé par le fait qu'**il comporte un outillage de mesure de fonction de transfert de tête installé dans une chambre anéchoïque comprenant un rail semi-circulaire (28) monté sur un pivot motorisé, sur lequel se déplace un haut-parleur (31) relié à une source sonore, une paire de microphones étant placée au centre (32) de la sphère décrite par le rail, la distance séparant les microphones étant de l'ordre de la largeur de la tête de l'utilisateur du système.

## Patentansprüche

1. Verfahren zur individuellen Abstimmung eines Raumklangsystems durch Schätzen der Kopfübertragungsfunktionen des Nutzers, **dadurch gekennzeichnet, dass** diese Funktionen an einer endlichen Anzahl von Punkten des umgebenden Raums in zwei Serien von Aufnahmen gemessen werden, wobei die erste darin besteht, eine räumliche Abtastung durchzuführen, indem die Klangquelle an verschiedenen Punkte einer Kugel platziert wird, in deren Mitte ein Paar von Mikrophonen angeordnet ist, deren wechselseitiger Abstand in der Größenordnung der Breite des Kopfs des Subjekts liegt, dessen Kopfübertragungsfunktionen man aufzunehmen wünscht, wobei die zweite Serie von Messwerten mit dem derart platzierten Subjekt durchgeführt wird, dass seine Ohren sich am Ort der Mikrophone befinden, wobei das Subjekt mit individuell angepassten Ohrstopfen ausgestattet ist, in denen Miniaturmikrophone platziert sind, dann durch Interpolation der so gemessenen Werte die Kopfübertragungsfunktionen für jedes der zwei Ohren des Nutzers am Ort des Raumes zu berechnen, an dem sich die Klangquelle befindet, und ein raumklanglich angepasstes Signal auf der Basis des zu verarbeitenden Monosignals zu erzeugen, indem es mit jeder der zwei so geschätzten Übertragungsfunktionen gefaltet wird.

2. Verfahren nach Anspruch 1, **dadurch gekennzeichnet, dass** die Interpolation eine räumliche Interpolationsphase und eine zeitliche Interpolationsphase umfasst.

3. Verfahren nach Anspruch 1 oder 2, **dadurch gekennzeichnet, dass** die Klangquelle ein binäres, pseudo-stochastisches Signal aussendet.

4. Verfahren nach einem der Ansprüche 1 bis 3, **dadurch gekennzeichnet, dass** die Kopfübertragungsfunktionen an etwa 100 Punkten geschätzt werden.

5. System zur individuellen Abstimmung eines jeden der Monokanäle erzeugenden Raumklangsystems, das für jeden raumklanglich anzupassenden Monokanal einen binauralen Prozessor (8) mit zwei Strecken von Faltungsfiltern umfasst, die in jeder Strecke linear gekoppelt sind, wobei diese(r) Prozessor(en) mit einer Orientierungsvorrichtung (13) zur Berechnung der räumlichen Lokalisierung der Klangquellen verbunden ist (sind), die ihrerseits mit zumindest einer Lokalisierungsvorrichtung (3, 4, 12) verbunden ist, **dadurch gekennzeichnet, dass** es ein Gerät zur Messung der Kopfübertragungsfunktion umfasst, das in einem schalltoten Raum installiert ist und eine auf einer motorisierten Drehachse montierte, halbkreisförmige Schiene (28) umfasst, auf der sich ein Lautsprecher (31) bewegt, der mit einer Klangquelle verbunden ist, wobei ein Paar von Mikrophonen in der Mitte (32) von der durch die Schiene beschriebenen Kugel platziert ist, wobei der die Mikrophone trennende Abstand von der Größenordnung der Breite des Kopfs des Nutzers des Systems getrennt wird.

## Claims

1. Method of customizing a sound spatial effect system, by estimating user head transfer functions, **characterized in that** these functions are measured at a finite number of points of the surrounding space, as two series of readings, the first consisting in performing a spatial sampling by placing a sound source at various points of a sphere at the centre of which is arranged a pair of microphones whose distance apart is of the order of the width of the head of the subject whose head transfer functions one wishes to gather, the second series of readings being performed with the subject placed in such a way that his/her ears are situated at the location of the microphones, the subject being furnished with personalized obturator earplugs in which miniature microphones are placed, then by interpolation of the values thus measured in calculating the head transfer functions, for each of the user's two ears, at the point of space where the sound source lies, and in creating a spatialized signal from the monophonic signal to be processed by convolving it with each of the two transfer functions thus estimated.

2. Method according to Claim 1, **characterized in that** the interpolation comprises a phase of spatial interpolation and a phase of temporal interpolation.

3. Method according to Claim 1 or 2, **characterized in that** the sound source emits a pseudo-random binary signal.

4. Method according to any one of Claims 1 to 3, **characterized in that** the head transfer functions are estimated at around 100 points.

5. System for customizing a spatial effect system for sound sources each producing monophonic channels, comprising, for each monophonic channel to be spatialized, a binaural processor (8) with two pathways of convolution filters linearly combined in each pathway, this (these) processor(s) being linked to an orienter device (13) for calculating spatial pinpointing of the sound sources, itself linked to at least one pinpointing device (3, 4, 12), **characterized in that** it comprises a head transfer function measurement rig installed in an anechoic chamber comprising a semicircular rail (28) mounted on a motorized pivot, on which there moves a loudspeaker (31) linked to a sound source, a pair of microphones being placed at the centre (32) of the sphere described by the rail, the distance separating the microphones being of the order of the width of the head of the user of the system.
